# EUROPÄISCHE PATENTSCHRIFT

(11) **EP 3 765 679 B1**
(45) Veröffentlichungstag und Bekanntmachung des Hinweises auf die Patenterteilung: **21.02.2024**
(21) Anmeldenummer: 19712157.7
(22) Anmeldetag: 14.03.2019
(51) Int. Cl.: E02F 9/28

(54) **AUFNAHMEANORDNUNG EINES BAGGERZAHNES MIT EINER AUFNAHME ZUR ANORDNUNG AN DER SCHAUFEL EINES SCHAUFELRADBAGGERS**
HOLDING ASSEMBLY OF AN EXCAVATOR TOOTH, HAVING A HOLDER, FOR ARRANGING ON THE BUCKET OF A BUCKET-WHEEL EXCAVATOR
ENSEMBLE DE LOGEMENT D'UNE DENT D'EXCAVATRICE COMPRENANT UN LOGEMENT DESTINÉ À ÊTRE DISPOSÉ SUR LE GODET D'UNE EXCAVATRICE À GODETS

(30) Priorität: 14.03.2018 DE 102018203913
(43) Veröffentlichungstag der Anmeldung: 20.01.2021
(73) Patentinhaber: Koch Solutions GmbH, 66787 Wadgassen (DE)
(72) Erfinder: RAAZ, Viktor, 44869 Bochum (DE); KWIATKOWSKI, Tomasz, 45149 Essen (DE); BUTTERBACH, Edeltraud, 42553 Velbert (DE); BUSCH, Michael, 47229 Duisburg (DE)
(74) Vertreter: Patentanwälte Bernhardt / Wolff Partnerschaft mbB
(86) Internationale Anmeldenummer: PCT/EP2019/056410
(87) Internationale Veröffentlichungsnummer: WO 2019/175303

(56) Entgegenhaltungen:
- DE-U- 7 045 807
- DE-U1-202015 006 273
- US-A- 3 507 345

## Beschreibung

### TECHNISCHES GEBIET

Die vorliegende Erfindung betrifft eine Aufnahmeanordnung eines Baggerzahnes mit einer Aufnahme zur Anordnung an einem Schaufelmesser einer Schaufel eines Schaufelradbaggers, wobei der Baggerzahn einen Zahnkopf und einen sich an den Zahnkopf anschließenden Aufnahmeschaft aufweist, und wobei die Aufnahme eine Aufnahmeöffnung zur Aufnahme des Aufnahmeschaftes aufweist.

### STAND DER TECHNIK

Die EP 0 584 101 B1 offenbart beispielhaft eine Aufnahmeanordnung eines Baggerzahns mit einer Aufnahme zur Anordnung an der Schaufel eines Schaufelradbaggers. Der Baggerzahn weist einen Zahnkopf und einen sich an den Zahnkopf anschließenden Aufnahmeschaft auf, wobei die Aufnahme eine Aufnahmeöffnung zur Aufnahme des Aufnahmeschaftes besitzt. Wird der Aufnahmeschaft in die Aufnahmeöffnung eingeführt, dient ein Sicherungselement dazu, den Aufnahmeschaft daran zu hindern, sich aus der Aufnahmeöffnung wieder zu lösen.

DE 34 44 563 A1 beschreibt eine artverwandte Aufnahmeanordnung eines Baggerzahns.

Aus der DE 7045807 U ist eine Hülsenhalterung für Baggerschaufelzähne mit einer an der Schaufelschneide angeschweißten Hülse, welche den Zahnschaft sowie einen an diesen angreifenden Spannanker umschließt, der mit einer Mutter nachstellbar verspannt ist, wobei die Hülse zweiteilig ausgebildet ist.

Aus der DE 20 2015 006 273 U1 ist eine Zahnanordnung zum Anbringen an eine Baggerschaufel umfassens einen Zahn und eine Zahnhalterung mit einem klammerförmigen Befestigungsmittel bekannt.

Sowohl aus der US 3507345 A als auch aus der EP 0184209 A1 ist eine Zahnbefestigung zur lösbaren Befestigung bekannt.

Die Baggerzähne eines Schaufelradbaggers unterliegen einem starken Verschleiß und müssen daher abhängig vom Einsatz oft und in kurzen Produktionsunterbrechungszeiten gewechselt werden. Zum Wechseln des Baggerzahns muss der defekte oder verschlissene Baggerzahn aus der Aufnahme gelöst und ein neuer Baggerzahn in die Aufnahme eingesetzt werden. Typische Zahnbefestigungssysteme für Schaufelradbagger, die das Austauschen des verschlissenen Zahnes innerhalb kürzester Zeit ermöglichen, bestehen in der Regel aus drei Hauptkomponenten. Zum einen sind diese der Baggerzahn, ferner die Aufnahme mit der Aufnahmeöffnung und schließlich das Sicherungselement, das als elastisches Sicherungselement oder beispielsweise als Keil ausgeführt sein kann, welche optional auch zusätzlich noch einmal gegengesichert werden können, beispielsweise mit einem umschlungenen Draht. Der Baggerzahn und die Aufnahme sind dabei in der Regel im Stützbereich einfach verkeilt und werden mit Hilfe des Sicherungselementes lediglich in ihrer Zahnlängsachse spaltfrei gesichert. Die Aufnahme ist wiederum in der Regel unlöslich an der Schaufel des Schaufelradbaggers befestigt, beispielsweise durch eine Schweißnaht, die die Aufnahme mit einem Schaufelmesser unlösbar verbindet.

Neben den eigentlichen Grabkräften, die auf den Baggerzahn wirken, wirken auf den Baggerzahn häufig zusätzlich wechselnde Seitengrabkräfte. Aufgrund häufig fehlender seitlicher Fixierung der Baggerzähne kommt es vermehrt zu einem seitlichen Ausschlagen der Baggerzähne aus der Aufnahme, wodurch sich das Ausfallrisiko des Schaufelradbaggers weiter erhöht.

Zwar führen die auf Selbsthemmung beruhenden sehr kleinen Keilwinkel der Aufnahmeöffnung in der Aufnahme zur verbesserten Kraftaufnahme insbesondere von Seitengrabkräften, jedoch erhöhen sich dadurch auch die Fertigungsaufwendungen zur Ausbildung der Aufnahmeöffnung in der Aufnahme, da diese bei kleinen Keilwinkeln genauer gefertigt werden müssen. Insbesondere dann, wenn nicht nur die Grabkräfte in der Hauptgrabrichtung auf die Baggerzähne wirken, sondern wenn zusätzlich noch Seitengrabkräfte mit höheren Kraftspitzen auf die Baggerzähne einwirken, sind mehrere zueinander spanend zu bearbeitende Anlageflächen in der Aufnahme erforderlich, die mit entsprechend bearbeiteten Anlageflächen am Aufnahmeschaft des Baggerzahnes korrespondieren müssen. Insbesondere dann, wenn sich der Zahn nicht von selbst tiefer in die Aufnahmeöffnung der Aufnahme "hineinarbeiten" darf, um eine schnelle Entnahme des Baggerzahns aus der Aufnahme vor Ort weiterhin zu gewährleisten, sind häufig sehr enge Toleranzen einzuhalten.

### OFFENBARUNG DER ERFINDUNG

Aufgabe der Erfindung ist die Weiterbildung einer Aufnahmeanordnung eines Baggerzahns in eine Aufnahme zur Anordnung einer Schaufel eines Schaufelradbaggers, wobei die Aufnahmeanordnung eine einfache Ausgestaltung aufweisen soll, und wobei der Baggerzahn wechselnden Belastungen standhalten können sollte. Zudem sollte der Baggerzahn auf einfache Weise in der Aufnahme getauscht werden können.

Diese Aufgabe wird ausgehend von einer Aufnahmeanordnung gemäß dem Oberbegriff des Anspruches 1 und ausgehend von einem Verfahren gemäß dem Oberbegriff des Anspruches 8 mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass die Aufnahme einen U-förmigen Aufnahmekörper aufweist, der auf einer Schaufelmesseranlagefläche eines Schaufelmessers einer Schaufel angeordnet ist, wobei der Aufnahmekörper zwei beabstandet und geneigt zueinander ausgebildete Anlageflächen aufweist, wobei die Anlageflächen und die Schaufelmesseranlagefläche eine Dreieckanordnung zueinander bilden.

Die erfindungsgemäße Weiterbildung der Aufnahmeanordnung ermöglicht die Aufnahme eines Baggerzahnes in der Weise, dass der Baggerzahn sowohl die Haupt-Grabkräfte als auch Seitengrabkräfte aufnehmen und in die Aufnahme der Aufnahmeanordnung überleiten kann, ohne dass es zu einer verfrühten Lockerung des Baggerzahnes in der Aufnahme kommen kann. Durch die zueinander in einer Dreieckanordnung ausgerichteten Anlageflächen wird eine Kraftüberleitung vom Aufnahmeschaft des Baggerzahns in die Aufnahmeöffnung der Aufnahme ermöglicht, wobei die Kraftüberleitung sowohl in der Haupt-Grabrichtung als auch zusätzlich in der Seitenrichtung vorteilhaft möglich ist, ohne dass die Anlagenflächen mit großem Fertigungsaufwand hergestellt und zueinander bemaßt werden müssen.

Insbesondere ist vorgesehen, dass die Dreieckanordnung eine gegenüberliegend zur Schaufelmesseranlagefläche angeordnete Stirnfläche in der Art einer Dachfläche aufweist, wobei die Stirnfläche derart angeordnet ist, dass die Dreieckanordnung eine trapezförmige Geometrie umfasst/bildet. Dies liefert eine vorteilhafte geometrische Anordnung. Die Dachfläche ist bevorzugt kontaktfrei, also ohne Abstützungsfunktion hinsichtlich des Baggerzahns.

Insbesondere ist vorgesehen, dass der Aufnahmekörper wenigstens fünf Flächen umfassend die beiden geneigt zueinander ausgebildeten Anlageflächen definiert, wobei die beiden geneigt zueinander ausgebildeten Anlageflächen an zweiter und vierter Position angeordnet sind und zusammen mit der Schaufelmesseranlagefläche die Dreieckanordnung bilden. Dies liefert eine vorteilhafte geometrische Anordnung. Die Flächen zwischen den Anlageflächen sind bevorzugt kontaktfreie Seitenflächen, also ohne Abstützungsfunktion hinsichtlich des Baggerzahns. Diese Seitenflächen sind zwischen den beiden geneigt zueinander ausgebildeten Anlageflächen und der Schaufelmesseranlagefläche angeordnet.

Insbesondere ist vorgesehen, dass die beiden geneigt zueinander ausgebildeten Anlageflächen jeweils zwischen gegenüberliegenden Aufnahmeschaftflächen und zwischen einer gegenüberliegend zur Schaufelmesseranlagefläche angeordneten Stirnfläche angeordnet sind. Dies liefert eine vorteilhafte geometrische Anordnung. Die Stirnfläche ist bevorzugt kontaktfrei, also ohne Abstützungsfunktion hinsichtlich des Baggerzahns.

Insbesondere ist vorgesehen, dass die Dreieckanordnung im Querschnitt die Geometrie eines gekappten, abgeflachten Daches aufweist, oder eine Trapez-Geometrie aufweist. Dies liefert eine vorteilhafte geometrische Anordnung.

Insbesondere ist vorgesehen, dass die beiden geneigt zueinander ausgebildeten Anlageflächen von gegenüberliegenden Aufnahmeschaftflächen und einer gegenüberliegend zur Schaufelmesseranlagefläche angeordneten Stirnfläche eingeschlossen sind, wobei der Anteil kontaktfreier Flächen in der Aufnahmeanordnung in Bezug auf den Anteil von den Baggerzahn kontaktierenden Flächen (16) mindestens 50%, bevorzugt mindestens 75% beträgt, und besonders bevorzugt größer gleich der gesamten Anlageflächen ist.

Die Querschnittslängen der Anlageflächen können dabei mindestens 50 % oder mindestens 75 % der Querschnittslänge der Stirnfläche betragen. Auch dies liefert eine vorteilhafte geometrische Anordnung. Insbesondere ist vorgesehen, dass die Querschnittslängen der Anlageflächen mindestens 25 % oder mindestens 50 % der Querschnittslänge der Aufnahmeschaftflächen betragen.

Insbesondere ist vorgesehen, dass die beiden geneigt zueinander ausgebildeten Anlageflächen mit gegenüberliegenden Aufnahmeschaftflächen jeweils einen Winkel im Bereich von 110 ° bis 160 °, bevorzugt 120 ° bis 150 °, weiter bevorzugt 125 bis 145 ° einschließen. Dies liefert eine vorteilhafte geometrische Anordnung.

Insbesondere ist vorgesehen, dass die beiden geneigt zueinander ausgebildeten Anlageflächen mit einerlder gegenüberliegend zur Schaufelmesseranlagefläche angeordneten Stirnfläche jeweils einen Winkel im Bereich von 110 ° bis 160 °, bevorzugt 120 ° bis 150 °, weiter bevorzugt 125 bis 145 ° einschließen. Dies liefert eine vorteilhafte geometrische Anordnung.

Dabei kann die jeweilige Aufnahmeschaftfläche zumindest annähernd orthogonal zur Schaufelmesseranlagefläche angeordnet sein, insbesondere exakt orthogonal.

Insbesondere ist vorgesehen, dass die Aufnahme den U-förmigen Aufnahmekörper und eine Anlageplatte aufweist, wobei der Aufnahmekörper die zwei beabstandet und geneigt zueinander ausgebildeten Anlageflächen und die Anlageplatte eine weitere Anlagefläche aufweisen, und wobei die drei Anlageflächen eine Dreieckanordnung zueinander bilden.

Vorzugsweise korreliert die Kontur der Anlagefläche der Anlageplatte mit der Kontur der Schaufelmesseranlagefläche des Schaufelmessers. Dies ermöglicht beispielhaft, dass die Anlageplatte spaltfrei auf der Schaufelmesseranlagefläche liegen kann beziehungsweise angeordnet sein kann. Spaltfrei bedeutet hierbei, dass zwischen den Flächen keine Abstände bestehen, so dass eine optimale Kraftübertragung erfolgen kann.

Die Anlageflächen, die innenliegend in der Aufnahmeöffnung des Aufnahmekörpers hergestellt werden, können auf einfache Weise gefräst werden, und die Anlageplatte kann eine Anlagefläche aufweisen, die die Anlageplatte bereits in dem Zustand eines Halbzeuges aufweist. Die Anlageplatte muss dann nur noch in die gewünschte Größe gebracht werden, und die Anlageplatte kann derart am U-förmigen Aufnahmekörper angeordnet werden, dass die beiden Anlageflächen in der Aufnahmeöffnung des Aufnahmekörpers und die Anlagefläche an der Anlageplatte eine Dreieckanordnung zueinander bilden und eine entsprechende Lagetoleranz zueinander bilden. Die drei Flächen müssen sich dabei nicht schneiden, und die drei Flächen können derart begrenzt sein, dass diese beabstandet zueinander ausgebildet sind. Die Dreieckanordnung entsteht dabei lediglich durch die Ausrichtung der Anlageflächen zueinander, beispielsweise indem die beiden Anlageflächen im Aufnahmekörper als Dachflächen ausgebildet sind und Katheten bilden, sodass die Anlagefläche an der Anlageplatte eine Hypotenuse bildet, die als Grundfläche zu betrachten ist, sodass sich die beiden Anlageflächen im Aufnahmekörper dachartig über der Anlagefläche an der Anlageplatte erstrecken.

Mit besonderem Vorteil ist die Schaufelmesseranlagefläche oder die Anlageplatte derart an dem Aufnahmekörper angeordnet, dass eine Öffnungsseite der U-Form des Aufnahmekörpers mit der Schaufelmesseranlagefläche beziehungsweise der Anlageplatte wenigstens teilweise verschlossen ist. Die Innenwandung der Aufnahmeöffnung im Aufnahmekörper und die Anlageplatte bilden dabei eine geschlossene Innenkontur zur Aufnahme des Aufnahmeschaftes des Baggerzahns. Der Vorteil der zunächst einzelnen Anlageplatte liegt darin, dass diese unter Verwendung eines Referenzkörpers in Form des Aufnahmeschaftes des Baggerzahnes an den Aufnahmekörper angebracht werden kann, sodass eine genaue, enge Toleranzen haltende Aufnahmeöffnung auf einfache Weise gebildet werden kann, insbesondere wenn der Referenzkörper die exakte Form des Aufnahmeschaftes aufweist. Dadurch können auch kleine Keilwinkel der Aufnahmeöffnung umgesetzt werden, ohne dass die Bearbeitung der innenliegenden Anlageflächen auch bei einer schlanken, tiefen Aufnahmeöffnung durch einen kleinen Keilwinkel in der Herstellung einen besonderen Aufwand hervorruft.

Die Aufnahmeöffnung weist eine Öffnungslängsachse auf, entlang der der Aufnahmeschaft in die Aufnahmeöffnung eingeführt werden kann. Dabei können die Anlageflächen des Aufnahmekörpers und die Anlagefläche der Anlageplatte oder die Schaufelmesseranlagefläche zur Öffnungslängsachse hin weisen. Die beiden zueinander geneigten Anlageflächen, die einen Teil der Innenkontur der Aufnahmeöffnung bilden, müssen sich nicht in einer gemeinsamen Kante schneiden, und es kann eine weitere Dachfläche über der Anlageplatte vorgesehen sein, sodass die Querschnittsform der Aufnahmeöffnung etwa ein Trapez bildet.

Weiterhin weist der Aufnahmekörper eine Mündungsseite auf, über die der Baggerzahn zur Anordnung des Aufnahmeschaftes in der Aufnahme eingeführt werden kann. Die Anlageflächen können dabei mit zunehmendem Abstand von der Mündungsseite entlang der Öffnungslängsachse der Aufnahmeöffnung aufeinander zulaufen, sodass diese die Flächen einer dreiseitigen Pyramide oder im Querschnitt ein viereckiges Trapez, insbesondere ein Viereck mit flacher Oberseite, bilden können. Folglich wird die Querschnittsfläche der Trapezform der Aufnahmeöffnung über der Anlageplatte mit zunehmendem Abstand von der Mündungsseite der Aufnahme kleiner.

Mit besonderem Vorteil ist die Anlageplatte an den Aufnahmekörper und/ oder an das Schaufelmesser angeschweißt. Weiterhin kann der Aufnahmekörper außenseitig an den Rändern ausgebildete Schweißschrägen aufweisen, über die der Aufnahmekörper an die Schaufel eines Schaufelradbaggers angeschweißt werden kann. Insbesondere kann also erst die Anlageplatte an den Aufnahmekörper angeschweißt werden, um anschließend den Verbund aus dem Aufnahmekörper und der Anlageplatte an die Schaufel des Schaufelradbaggers anzuschweißen, insbesondere an ein Schaufelmesser.

Die beiden beabstandet und geneigt zueinander ausgebildeten Anlageflächen am Aufnahmekörper können spanend bearbeitet sein. Weiterhin kann eine Aufnahmenut an den jeweiligen Schenkeln des U-förmigen Aufnahmekörpers zum Anschweißen der Anlageplatte spanend bearbeitet sein, um eine genaue Positionierung der Anlageplatte am Aufnahmekörper insbesondere unter Nutzung des Referenzkörpers in Form des Aufnahmeschaftes zu ermöglichen.

Insbesondere können die beiden geneigt zueinander ausgebildeten Anlageflächen jeweils zwischen gegenüberliegenden Aufnahmeschaftflächen und zwischen einer gegenüberliegend zur Schaufelmesseranlagefläche angeordneten Stirnfläche angeordnet werden. Dies liefert eine vorteilhafte geometrische Anordnung.

Insbesondere können die beiden geneigt zueinander ausgebildeten Anlageflächen mit gegenüberliegenden Aufnahmeschaftflächen jeweils in einem Winkel im Bereich von 125 bis 145 ° angeordnet werden. Dies liefert eine vorteilhafte geometrische Anordnung.

Insbesondere können die beiden geneigt zueinander ausgebildeten Anlageflächen mit einerlder gegenüberliegend zur Schaufelmesseranlagefläche angeordneten Stirnfläche jeweils einen Winkel im Bereich von 125 bis 145 ° angeordnet werden. Dies liefert eine vorteilhafte geometrische Anordnung.

Die Erfindung richtet sich weiterhin auf ein Verfahren zur Bildung einer Aufnahmeanordnung eines Baggerzahnes mit einer Aufnahme zur Anordnung an einem Schaufelmesser einer Schaufel eines Schaufelradbaggers, wobei der Baggerzahn einen Zahnkopf und einen sich an den Zahnkopf anschließenden Aufnahmeschaft aufweist, und wobei die Aufnahme eine Aufnahmeöffnung zur Aufnahme des Aufnahmeschaftes aufweist, und wobei eine Schaufel ein Schaufelmesser mit einer Schaufelmesseranlagefläche aufweist. Das erfindungsgemäße Verfahren sieht dabei die folgenden Schritte vor: Erzeugen von zwei beabstandet und geneigt zueinander ausgebildeten Anlageflächen in einem die Aufnahmeöffnung innenliegenden Bereich des U-förmigen Aufnahmekörpers, Anordnen des Aufnahmekörpers an der Schaufelmesseranlagefläche, sodass eine Öffnungsseite der U-Form des Aufnahmekörpers mit der Schaufelmesseranlagefläche wenigstens teilweise verschlossen wird und die drei Anlageflächen eine Dreieckanordnung zueinander bilden.

Eine bevorzugte Maßnahme der Erfindung ist gekennzeichnet durch ein Bereitstellen einer Anlageplatte mit einer weiteren Anlagefläche an der Schaufelmesseranlagefläche und einem Anordnen der Anlageplatte an den Aufnahmekörper, sodass eine Öffnungsseite der U-Form des Aufnahmekörpers mit der Anlageplatte wenigstens teilweise verschlossen wird und die drei Anlageflächen eine Dreieckanordnung zueinander bilden.

Vorzugsweise korreliert die Kontur der Anlagefläche der Anlageplatte mit der Kontur der Schaufelmesseranlagefläche des Schaufelmessers. Dies ermöglicht beispielhaft, dass die Anlageplatte spaltfrei auf der Schaufelmesseranlagefläche liegen kann beziehungsweise angeordnet sein kann.

Mit besonderem Vorteil kann die Anlageplatte an den Aufnahmekörper angeschweißt werden, wobei zur Positionierung der Anlageplatte an den Aufnahmekörper ein Referenzkörper in Form des Aufnahmeschaftes in die Aufnahmeöffnung eingesetzt werden kann. Damit kann eine exakte, eng tolerierte Aufnahmeöffnung in der Aufnahme geschaffen werden, in der der Aufnahmeschaft des Baggerzahns spielfrei aufgenommen werden kann. Durch die zunächst offene Zugänglichkeit des innenliegenden Bereiches des Aufnahmekörpers können die Anlageflächen spanend bearbeitet werden, und erst anschließend wird die Anlageplatte an die freien Enden der Schenkel des U-förmigen Aufnahmekörpers angeschweißt. Schließlich kann als ein letzter Schritt der Verbund aus dem Aufnahmekörper und der Anlageplatte an die Schaufel des Schaufelradbaggers angebracht, insbesondere angeschweißt werden.

### FIGURENBESCHREIBUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Seitenansicht einer bevorzugten Ausführungsform einer Aufnahmeanordnung mit einem Baggerzahn, der in einer Aufnahme angeordnet ist, wobei der Aufnahmekörper der Aufnahme teilweise geschnitten dargestellt ist,
- Figur 2: eine Querschnittsansicht der Aufnahmeanordnung gemäß Figur 1,
- Figur 3: eine Rückansicht des Aufnahmeschaftes des Baggerzahnes,
- Figur 4: eine perspektivische Ansicht des Baggerzahnes mit dem Zahnkopf und dem sich rückseitig an den Zahnkopf anschließenden Aufnahmeschaft und
- Figur 5: eine perspektivische Ansicht der Aufnahmeanordnung mit dem Baggerzahn in Anordnung in der Aufnahme.

### DETAILLIERTE BESCHREIBUNG DER FIGUREN

Figur 1 zeigt in einer Seitenansicht eine bevorzugte Ausführungsform einer Aufnahmeanordnung 1 mit einem Baggerzahn 10 und mit einer Aufnahme 2 zur Anordnung an der Schaufel eines Schaufelradbaggers. Der Baggerzahn 10 weist einen Zahnkopf 11 auf, der im Einsatz des Schaufelradbaggers mit dem abzutragenden Material in Kontakt gebracht wird, und der Baggerzahn 10 weist einen sich rückseitig an den Zahnkopf 11 anschließenden Aufnahmeschaft 12 auf, der in eine Aufnahmeöffnung 13 der Aufnahme 2 eingeführt ist.

Die Aufnahme 2 weist als wesentlichen Bestandteil einen Aufnahmekörper 14 auf, der eine U-förmige Grundform aufweist. Im innenliegenden Bereich der U-Form des Aufnahmekörpers 14 ist die Aufnahmeöffnung 13 gebildet, und die Öffnungsseite der U-Form des Aufnahmekörpers 14 ist mit einer Anlageplatte 15 verschlossen. Dabei ist die Anlageplatte 15 auf einer Schaufelmesseranlagefläche 26 eines Schaufelmessers 22 einer Schaufel angeordnet. Somit ist die Öffnungsseite der U-Form des Aufnahmekörpers 14 mit einer Anlageplatte 15 auf der Schaufelmesseranlagefläche 26 angeordnet.

Dies liegt insbesondere daran, dass die Kontur der Anlagefläche 17 der Anlageplatte 15 mit der Kontur der Schaufelmesseranlagefläche 26 des Schaufelmessers korreliert. Dies ermöglicht beispielhaft, dass die Anlageplatte 15 spaltfrei auf der Schaufelmesseranlagefläche 26 liegen kann.

Die Aufnahmeöffnung 13 ist keilförmig ausgeführt und weist eine Mündungsseite 19 mit einem großen Querschnitt auf, der mit zunehmendem Abstand von der Mündungsseite 19 kontinuierlich kleiner wird. Rückseitig ist der Aufnahmeschaft 12 mit einem Sicherungselement 25 in der Aufnahmeöffnung 13 gesichert.

Figur 2 zeigt eine Ansicht eines Querschnittes durch die Anordnung des Aufnahmeschaftes 12 im Aufnahmekörper 14 der Aufnahme 2. Der innere Bereich des Aufnahmekörpers 14 weist zwei beabstandet und geneigt zueinander ausgebildete Anlageflächen 16 auf, die sich über der Anlageplatte 15 als zweiseitiges Dach erstrecken. Die Anlageplatte 15 weist eine weitere Anlagefläche 17 auf, und die Querschnittsansicht zeigt, dass die drei Anlageflächen 16, 17 somit eine Dreieckanordnung zueinander bilden. Dabei weisen sämtliche Anlageflächen 16, 17 auf eine Öffnungslängsachse 18 hin. Weiterhin bilden auch die Anlageflächen 16 und die Schaufelmesseranlagefläche 26 eine Dreieckanordnung zueinander.

Wird der Aufnahmeschaft 12 in die Aufnahmeöffnung 13 eingeführt, so gelangen korrespondierende Flächen am Aufnahmeschaft 12 in Kontakt mit den Anlageflächen 16, 17. Dabei verdeutlicht die Querschnittsansicht, dass aus jeder Richtung quer zur Öffnungslängsachse 18 Kräfte auf den Aufnahmeschaft 12 aufgebracht und in die Aufnahme 2 übergeleitet werden können. Insbesondere dadurch, dass der Aufnahmekörper 14 auf ein Schaufelmesser 22 aufgeschweißt werden kann, beispielsweise mit den seitlichen Schweißnähten 24, kann auch eine Belastung in Richtung zur Anlageplatte 15 erfolgen, die insbesondere plan an einer Aufnahmeseite des Schaufelmessers 22 anliegt. Die Schweißnähte 23 zur Befestigung der Anlageplatte 15 am Aufnahmekörper 14 dienen dabei lediglich der Bildung einer geschlossenen Kontur der Aufnahmeöffnung 13 mit entsprechend engen Toleranzen, und Kräfte, die vom Aufnahmeschaft 12 in Richtung zur Anlageplatte 15 wirken, können unmittelbar in das biegesteif ausgeführte Schaufelmesser 22 übergeleitet werden.

Figur 2 beschreibt ferner eine Aufnahmeschaftfläche 12.1 und eine Stirnfläche 12.2, welche jeweils die Dreieckanordnung mitbilden können.

Die Oberseite des Baggerzahns wird bevorzugt ausschließlich mittels der beiden Anlageflächen 16 abgestützt. Anders ausgedrückt: Die weiteren oberen und seitlichen Flächen können (abgesehen von der unteren Fläche 17) kontaktfrei bleiben.

Die beiden gegenüberliegenden Aufnahmeschaftflächen 12.1 und die Stirnfläche 12.2 sind jeweils kontaktfrei. Demnach kann der Anteil der kontaktfreien Flächen in der Aufnahmeanordnung in Bezug auf den Anteil der kontaktierenden Flächen (16) mindestens 50%, bevorzugt mindestens 75% betragen, und besonders bevorzugt größer gleich der gesamten Anlageflächen sein.

Figur 3 zeigt eine Rückansicht des Baggerzahnes 10 mit dem Zahnkopf und mit dem Aufnahmeschaft 12. Am Aufnahmeschaft 12 sind die Anlagegegenflächen 16' und 17' angebracht, die mit der Anordnung der Anlageflächen 16 und 17 der Aufnahmeanordnung 1 korrespondieren.

Figur 4 zeigt in einer perspektivischen Ansicht den Baggerzahn 10 mit den Anlagegegenflächen 16' und 17', die den Aufnahmeschaft 12 teilweise konturieren und der Querschnitt des Aufnahmeschaftes 12 verjüngt sich mit zunehmendem Abstand von Zahnkopf 11.

Figur 5 zeigt in einer weiteren perspektivischen Ansicht die Anordnung des Baggerzahns 10 mit dem Zahnkopf 11 und mit dem Aufnahmeschaft 12 in der Aufnahme 2. Rückseitig ist der Aufnahmeschaft 12 mit einem Sicherungselement 25 gegen ein Herausnehmen des Baggerzahns 10 aus der Aufnahme 2 gesichert.

Seitlich weist der Aufnahmekörper 14 der Aufnahme 2 Schweißschrägen 20 und 21 auf, über die der Aufnahmekörper 14 an das Schaufelmesser 22 angeschweißt werden kann, wie in Figur 2 dargestellt. Eine erste Schweißschräge 20 ist größer ausgeführt und ermöglicht eine Schweißnaht zur Anordnung an das Schaufelmesser 22 mit einem größeren Querschnitt zur Aufnahme größerer Kräfte, und rückseitig schließt sich eine kleinere Schweißschräge 21 am Aufnahmekörper 14 an, die eine kleinere Schweißnaht ermöglicht, da mit zunehmenden Abstand vom Zahnkopf 11 die von dem Aufnahmekörper 14 auf das Schaufelmesser 22 zu übertragenden Kräfte geringer werden.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste

- 1: Aufnahmeanordnung
- 2: Aufnahme

- 10: Baggerzahn
- 11: Zahnkopf
- 12: Aufnahmeschaft
- 12.1: Aufnahmeschaftfläche (insbesondere kontaktfreie Seitenfläche)
- 12.2: Stirnfläche (insbesondere kontaktfreie Stirnfläche)
- 13: Aufnahmeöffnung
- 14: Aufnahmekörper
- 15: Anlageplatte
- 16: Anlagefläche
- 16': Anlagegegenfläche
- 17: Anlagefläche
- 17': Anlagegegenfläche
- 18: Öffnungslängsachse
- 19: Mündungsseite
- 20: Schweißschräge
- 21: Schweißschräge
- 22: Schaufelmesser
- 23: Schweißnaht
- 24: Schweißnaht
- 25: Sicherungselement
- 26: Schaufelmesseranlagefläche

## Patentansprüche

1. Aufnahmeanordnung (1) eines Baggerzahnes (10) mit einer Aufnahme (2) zur Anordnung an einem Schaufelmesser (22) einer Schaufel eines Schaufelradbaggers, wobei der Baggerzahn (10) einen Zahnkopf (11) und einen sich an den Zahnkopf (11) anschließenden Aufnahmeschaft (12) aufweist, und wobei die Aufnahme (2) eine Aufnahmeöffnung (13) zur Aufnahme des Aufnahmeschaftes (12) aufweist, wobei die Aufnahme (2) einen U-förmigen Aufnahmekörper (14) aufweist, der auf einer Schaufelmesseranlagefläche (26) eines/des Schaufelmessers (22) einer/der Schaufel angeordnet/anordenbar ist, **dadurch gekennzeichnet, dass** der Aufnahmekörper (14) zwei beabstandet und geneigt zueinander ausgebildete Anlageflächen (16) aufweist, wobei die Anlageflächen (16) und die Schaufelmesseranlagefläche (26) eine Dreieckanordnung zueinander bilden.

2. Aufnahmeanordnung (1) nach Anspruch 1, **dadurch gekennzeichnet, dass** die Dreieckanordnung eine gegenüberliegend zur Schaufelmesseranlagefläche (26) angeordnete Stirnfläche (12.2) in der Art einer Dachfläche aufweist, wobei die Stirnfläche derart angeordnet ist, dass die Dreieckanordnung eine trapezförmige Geometrie umfasst/bildet.

3. Aufnahmeanordnung (1) nach einem der vorhergehenden Ansprüche, **dadurch gekennzeichnet, dass** der Aufnahmekörper (14) wenigstens fünf Flächen umfassend die beiden geneigt zueinander ausgebildeten Anlageflächen (16) definiert, wobei die beiden geneigt zueinander ausgebildeten Anlageflächen (16) an zweiter und vierter Position angeordnet sind und zusammen mit der Schaufelmesseranlagefläche (26) die Dreieckanordnung bilden.

4. Aufnahmeanordnung (1) nach einem der vorhergehenden Ansprüche, **dadurch gekennzeichnet, dass** die beiden geneigt zueinander ausgebildeten Anlageflächen (16) jeweils zwischen gegenüberliegenden Aufnahmeschaftflächen (12.1) und zwischen einer gegenüberliegend zur Schaufelmesseranlagefläche (26) angeordneten Stirnfläche (12.2) angeordnet sind.

5. Aufnahmeanordnung (1) nach einem der vorhergehenden Ansprüche, **dadurch gekennzeichnet, dass** die Dreieckanordnung im Querschnitt die Geometrie eines gekappten, abgeflachten Daches aufweist, oder eine Trapez-Geometrie aufweist.

6. Aufnahmeanordnung (1) nach einem der vorhergehenden Ansprüche, **dadurch gekennzeichnet, dass** die beiden geneigt zueinander ausgebildeten Anlageflächen (16) von gegenüberliegenden Aufnahmeschaftflächen (12.1) und einer gegenüberliegend zur Schaufelmesseranlagefläche (26) angeordneten Stirnfläche (12.2) eingeschlossen sind , wobei der Anteil kontaktfreier Flächen in der Aufnahmeanordnung in Bezug auf den Anteil von den Baggerzahn kontaktierenden Flächen (16) mindestens 50%, bevorzugt mindestens 75% beträgt, besonders bevorzugt größer gleich der gesamten Anlageflächen (16) ist.

7. Aufnahmeanordnung (1) nach einem der vorhergehenden Ansprüche, **dadurch gekennzeichnet, dass** die beiden geneigt zueinander ausgebildeten Anlageflächen (16) mit gegenüberliegenden Aufnahmeschaftflächen (12.1) jeweils einen Winkel im Bereich von 110 ° bis 160 °, insbesondere 120 ° bis 150 °, insbesondere 125 bis 145 ° einschließen; und/oder **dadurch gekennzeichnet, dass** die beiden geneigt zueinander ausgebildeten Anlageflächen (16) mit einer/der gegenüberliegend zur Schaufelmesseranlagefläche (26) angeordneten Stirnfläche (12.2) jeweils einen Winkel im Bereich von 110 ° bis 160 °, insbesondere 120 ° bis 150 °, insbesondere 125 bis 145 ° einschließen; und/oder wobei die Aufnahmeschaftflächen (12.1) zumindest annähernd orthogonal zur Schaufelmesseranlagefläche (26) angeordnet sind.

8. Aufnahmeanordnung (1) nach einem der vorhergehenden Ansprüche, **dadurch gekennzeichnet, dass**
die Aufnahme (2) eine Anlageplatte (15) aufweist, wobei die Anlageplatte (15) eine weitere Anlagefläche (17) aufweist, und wobei die drei Anlageflächen (16, 17) eine Dreieckanordnung zueinander bilden; und/oder **dadurch gekennzeichnet, dass** die Schaufelmesseranlagefläche (26) oder die Anlageplatte (15) derart an dem Aufnahmekörper (14) angeordnet ist, dass eine Öffnungsseite der U-Form des Aufnahmekörpers (14) mit der Schaufelmesseranlagefläche (26) beziehungsweise der Anlageplatte (15) wenigstens teilweise verschlossen ist.

9. Aufnahmeanordnung (1) nach einem der vorhergehenden Ansprüche, **dadurch gekennzeichnet, dass** die Aufnahmeöffnung (13) eine Öffnungslängsachse (18) aufweist, entlang welcher der Aufnahmeschaft (12) in die Aufnahmeöffnung (13) einführbar ist, wobei die Anlageflächen (16) des Aufnahmekörpers (14) und die Anlagefläche (17) der Anlageplatte (15) oder die Schaufelmesseranlagefläche (26) zur Öffnungslängsachse (18) hin weisen; und/oder **dadurch gekennzeichnet, dass** der Aufnahmekörper (14) eine Mündungsseite (19) aufweist, über welche der Baggerzahn (10) zur Anordnung des Aufnahmeschaftes (12) in der Aufnahme (2) eingeführt/einführbar ist, wobei die Anlageflächen (16, 17) mit zunehmendem Abstand von der Mündungsseite (19) entlang der Öffnungslängsachse (18) der Aufnahmeöffnung (13) derart aufeinander zulaufen, dass diese die Flächen einer dreiseitigen Pyramide oder im Querschnitt ein viereckiges Trapez, insbesondere ein Viereck mit flacher Oberseite, bilden.

10. Verfahren zur Bildung einer Aufnahmeanordnung (1) eines Baggerzahnes (10) mit einer Aufnahme (2) zur Anordnung an einem Schaufelmesser (22) einer Schaufel eines Schaufelradbaggers, wobei der Baggerzahn (10) einen Zahnkopf (11) und einen sich an den Zahnkopf (11) anschließenden Aufnahmeschaft (12) aufweist, und wobei die Aufnahme (2) eine Aufnahmeöffnung (13) zur Aufnahme des Aufnahmeschaftes (12) aufweist, und wobei eine Schaufel ein/das Schaufelmesser (22) mit einer Schaufelmesseranlagefläche (26) aufweist, und wobei das Verfahren wenigstens die folgenden Schritte aufweist:
- Erzeugen von zwei beabstandet und geneigt zueinander ausgebildeten Anlageflächen (16) in einem die Aufnahmeöffnung (13) begrenzenden, innenliegenden Bereich des U-förmigen Aufnahmekörpers (14),
- Anordnen des Aufnahmekörpers (14) an der Schaufelmesseranlagefläche (26) derart, dass eine Öffnungsseite der U-Form des Aufnahmekörpers (14) mit der Schaufelmesseranlagefläche (26) wenigstens teilweise verschlossen wird und die drei Anlageflächen (16, 26) eine Dreieckanordnung zueinander bilden.

11. Verfahren nach dem vorhergehenden Verfahrensanspruch, **gekennzeichnet durch**
- Bereitstellen einer Anlageplatte (15) mit einer weiteren Anlagefläche (17) an der Schaufelmesseranlagefläche (26),
- Anordnen der Anlageplatte (15) am Aufnahmekörper (14) derart, dass eine Öffnungsseite der U-Form des Aufnahmekörpers (14) mit der Anlageplatte (15) wenigstens teilweise verschlossen wird und die drei Anlageflächen (16, 17) eine Dreieckanordnung zueinander bilden.

12. Verfahren nach einem der vorhergehenden Verfahrensansprüche, **dadurch gekennzeichnet, dass** der Aufnahmekörper (14) an die Anlageplatte (15) oder an die Schaufelmesseranlagefläche (26) angeschweißt wird, wobei zur Positionierung des Aufnahmekörpers (14) an die Anlageplatte (15) oder an die Schaufelmesseranlagefläche (26) ein Referenzkörper mit der Form des Aufnahmeschaftes (12) in die Aufnahmeöffnung (13) eingesetzt wird.

13. Verfahren nach einem der vorhergehenden Verfahrensansprüche, **dadurch gekennzeichnet, dass** die beiden geneigt zueinander ausgebildeten Anlageflächen (16) jeweils zwischen gegenüberliegenden Aufnahmeschaftflächen (12.1) und zwischen einer gegenüberliegend zur Schaufelmesseranlagefläche (26) angeordneten Stirnfläche (12.2) angeordnet werden.

14. Verfahren nach einem der vorhergehenden Verfahrensansprüche, **dadurch gekennzeichnet, dass** die beiden geneigt zueinander ausgebildeten Anlageflächen (16) mit gegenüberliegenden Aufnahmeschaftflächen (12.1) jeweils in einem Winkel im Bereich von 125 bis 145 ° angeordnet werden; und/oder **dadurch gekennzeichnet, dass** die beiden geneigt zueinander ausgebildeten Anlageflächen (16) mit einerlder gegenüberliegend zur Schaufelmesseranlagefläche (26) angeordneten Stirnfläche (12.2) jeweils einen Winkel im Bereich von 125 bis 145 ° angeordnet werden.

## Claims

1. Receiving assembly (1) of an excavator tooth (10), having a receiver (2), for arranging on a bucket blade (22) of a bucket of a bucket-wheel excavator, wherein the excavator tooth (10) comprises a tooth head (11) and a receiving shaft (12) adjoining the tooth head (11), and wherein the receiver (2) comprises a receiving opening (13) for receiving the receiving shaft (12), wherein the receiver (2) comprises a U-shaped receiving body (14) which is/can be arranged on a bucket blade contact surface (26) of a/the bucket blade (22) of a/the bucket, **characterized in that** the receiving body (14) comprises two spaced-apart contact surfaces (16) formed at an inclination to one another, wherein the contact surfaces (16) and the bucket blade contact surface (26) form a triangular arrangement with respect to one another.

2. Receiving assembly (1) according to Claim 1, **characterized in that** the triangular arrangement comprises an end surface (12.2), which is arranged opposite to the bucket blade contact surface (26), in the manner of a roof surface, wherein the end surface is arranged in such a way that the triangular arrangement comprises/forms a trapezoidal geometry.

3. Receiving assembly (1) according to either of the preceding claims, **characterized in that** the receiving body (14) defines at least five surfaces comprising the two contact surfaces (16) formed at an inclination to one another, wherein the two contact surfaces (16) formed at an inclination to one another are arranged at second and fourth positions and, together with the bucket blade contact surface (26), form the triangular arrangement.

4. Receiving assembly (1) according to one of the preceding claims, **characterized in that** the two contact surfaces (16) formed at an inclination to one another are each arranged between opposite receiving shaft surfaces (12.1) and between an end surface (12.2) arranged opposite to the bucket blade contact surface (26) .

5. Receiving assembly (1) according to one of the preceding claims, **characterized in that** the triangular arrangement comprises in cross section the geometry of a capped, flattened-off roof, or comprises a trapezoidal geometry.

6. Receiving assembly (1) according to one of the preceding claims, **characterized in that** the two contact surfaces (16) formed at an inclination to one another are enclosed by opposite receiving shaft surfaces (12.1) and an end surface (12.2) arranged opposite to the bucket blade contact surface (26), wherein the proportion of contact-free surfaces in the receiving assembly in relation to the proportion of the excavator tooth-contacting surfaces (16) is at least 50%, preferably at least 75%, particularly preferably greater than or equal to the total contact surfaces (16) .

7. Receiving assembly (1) according to one of the preceding claims, **characterized in that** the two contact surfaces (16) formed at an inclination to one another enclose, with opposite receiving shaft surfaces (12.1), in each case an angle in the range from 110° to 160°, in particular 120° to 150°, in particular 125 to 145°; and/or **characterized in that** the two contact surfaces (16) formed at an inclination to one another enclose, with a/the end surface (12.2) arranged opposite to the bucket blade contact surface (26), in each case an angle in the range from 110° to 160°, in particular 120° to 150°, in particular 125 to 145°; and/or wherein the receiving shaft surfaces (12.1) are arranged at least approximately orthogonally to the bucket blade contact surface (26).

8. Receiving assembly (1) according to one of the preceding claims, **characterized in that**
the receiver (2) comprises a contact plate (15), wherein the contact plate (15) comprises a further contact surface (17), and wherein the three contact surfaces (16, 17) form a triangular arrangement with respect to one another; and/or **characterized in that** the bucket blade contact surface (26) or the contact plate (15) is arranged on the receiving body (14) in such a way that an opening side of the U shape of the receiving (14) is at least partially closed by the bucket blade contact surface (26) or the contact plate (15) .

9. Receiving assembly (1) according to one of the preceding claims, **characterized in that** the receiving opening (13) comprises an opening longitudinal axis (18) along which the receiving shaft (12) can be introduced into the receiving opening (13), wherein the contact surfaces (16) of the receiving body (14) and the contact surface (17) of the contact plate (15) or the bucket blade contact surface (26) point toward the opening longitudinal axis (18); and/or **characterized in that** the receiving body (14) comprises a mouth side (19) via which the excavator tooth (10) is/can be introduced to arrange the receiving shaft (12) in the receiver (2), wherein the contact surfaces (16, 17) taper toward one another with increasing distance from the mouth side (19) along the opening longitudinal axis (18) of the receiving opening (13) in such a way that they form the surfaces of a three-sided pyramid or form in cross section a quadrangular trapezoid, in particular a quadrangle with a flat upper side.

10. Method for forming a receiving assembly (1) of an excavator tooth (10), having a receiver (2), for arranging on a bucket blade (22) of a bucket of a bucket-wheel excavator, wherein the excavator tooth (10) comprises a tooth head (11) and a receiving shaft (12) adjoining the tooth head (11), and wherein the receiver (2) comprises a receiving opening (13) for receiving the receiving shaft (12), and wherein a bucket comprises a/the bucket blade (22) with a bucket blade contact surface (26), and wherein the method comprises at least the following steps:
- Creating two spaced-apart contact surfaces (16) formed at an inclination to one another in an inner region of the U-shaped receiving body (14) that delimits the receiving opening (13),
- Arranging the receiving body (14) on the bucket blade contact surface (26) in such a way that an opening side of the U shape of the receiving body (14) is at least partially closed by the bucket blade contact surface (26) and the three contact surfaces (16, 26) form a triangular arrangement with respect to one another.

11. Method according to the preceding method claim, **characterized by**
- Providing a contact plate (15) having a further contact surface (17) on the bucket blade contact surface (26),
- Arranging the contact plate (15) on the receiving body (14) in such a way that an opening side of the U shape of the receiving body (14) is at least partially closed by the contact plate (15) and the three contact surfaces (16, 17) form a triangular arrangement with respect to one another.

12. Method according to one of the preceding method claims, **characterized in that** the receiving body (14) is welded onto the contact plate (15) or onto the bucket blade contact surface (26), wherein, to position the receiving body (14) onto the contact plate (15) or onto the bucket blade contact surface (26), a reference body having the shape of the receiving shaft (12) is inserted into the receiving opening (13).

13. Method according to one of the preceding method claims, **characterized in that** the two contact surfaces (16) formed at an inclination to one another are each arranged between opposite receiving shaft surfaces (12.1) and between an end surface (12.2) arranged opposite to the bucket blade contact surface (26).

14. Method according to one of the preceding method claims, **characterized in that** the two contact surfaces (16) formed at an inclination to one another are arranged, with opposite receiving shaft surfaces (12.1), in each case at an angle in the range from 125 to 145°; and/or **characterized in that** the two contact surfaces (16) formed at an inclination to one another are arranged, with a/the end surface (12.2) arranged opposite to the bucket blade contact surface (26), in each case at an angle in the range of 125 to 145°.

## Revendications

1. Ensemble de réception (1) d'une dent d'excavatrice (10), présentant un logement (2) pour l'agencement sur une lame de godet (22) d'un godet d'une excavatrice à godets, la dent d'excavatrice (10) présentant une tête de dent (11) et une tige de réception (12) adjacente à la tête de dent (11), et le logement (2) présentant une ouverture de réception (13) pour recevoir la tige de réception (12), le logement (2) présentant un corps de réception (14) en forme de U, qui est disposé/peut être disposé sur une surface d'appui de lame de godet (26) d'une/de la lame de godet (22) d'un/du godet,
**caractérisé en ce que** le corps de réception (14) présente deux surfaces d'appui (16) espacées et inclinées l'une par rapport à l'autre, les surfaces d'appui (16) et la surface d'appui de lame de godet (26) constituant une configuration triangulaire les unes par rapport aux autres.

2. Ensemble de réception (1) selon la revendication 1,
**caractérisé en ce que** la configuration triangulaire présente une surface frontale (12.2) disposée à l'opposé de la surface d'appui de lame de godet (26), à la manière d'une surface de toit, la surface frontale étant disposée de telle sorte que la configuration triangulaire comprend/constitue une géométrie trapézoïdale.

3. Ensemble de réception (1) selon l'une des revendications précédentes, **caractérisé en ce que** le corps de réception (14) définit au moins cinq surfaces comprenant les deux surfaces d'appui (16) inclinées l'une par rapport à l'autre, les deux surfaces d'appui (16) inclinées l'une par rapport à l'autre étant disposées en deuxième et quatrième position et constituant, conjointement avec la surface d'appui de lame de godet (26), la configuration triangulaire.

4. Ensemble de réception (1) selon l'une des revendications précédentes, **caractérisé en ce que** les deux surfaces d'appui (16) inclinées l'une par rapport à l'autre sont disposées chacune entre des surfaces de tige de réception (12.1) opposées et entre une surface frontale (12.2) disposée à l'opposé de la surface d'appui de lame de godet (26).

5. Ensemble de réception (1) selon l'une des revendications précédentes, **caractérisé en ce que** la configuration triangulaire présente en section transversale la géométrie d'un toit aplati tronqué, ou présente une géométrie trapézoïdale.

6. Ensemble de réception (1) selon l'une des revendications précédentes, **caractérisé en ce que** les deux surfaces d'appui (16) inclinées l'une par rapport à l'autre sont entourées par des surfaces de tige de réception (12.1) opposées et par une surface frontale (12.2) disposée à l'opposé de la surface d'appui de lame de godet (26), la proportion de surfaces sans contact dans l'ensemble de réception par rapport à la proportion de surfaces (16) en contact avec la dent d'excavatrice étant d'au moins 50 %, de préférence d'au moins 75 %, de manière particulièrement préférée supérieure ou égale à la totalité des surfaces d'appui (16).

7. Ensemble de réception (1) selon l'une des revendications précédentes,
**caractérisé en ce que** les deux surfaces d'appui (16) inclinées l'une par rapport à l'autre forment, avec des surfaces de tige de réception (12.1) opposées, un angle respectif dans la plage de 110° à 160°, en particulier de 120° à 150°, en particulier de 125 à 145° ; et/ou
**en ce que** les deux surfaces d'appui (16) inclinées l'une par rapport à l'autre forment, avec une/la surface frontale (12.2) disposée à l'opposé de la surface d'appui de lame de godet (26), un angle respectif dans la plage de 110° à 160°, en particulier de 120° à 150°, en particulier de 125 à 145° ; et/ou
les surfaces de tige de réception (12.1) sont disposées au moins approximativement orthogonalement à la surface d'appui de lame de godet (26).

8. Dispositif de réception (1) selon l'une des revendications précédentes, **caractérisé en ce que**
le logement (2) présente une plaque d'appui (15), la plaque d'appui (15) présentant une autre surface d'appui (17), et les trois surfaces d'appui (16, 17) constituent une configuration triangulaire les unes par rapport aux autres ; et/ou
**caractérisé en ce que** la surface d'appui de lame de godet (26) ou la plaque d'appui (15) est disposée sur le corps de réception (14) de telle sorte qu'un côté d'ouverture de la forme en U du corps de réception (14) est fermé au moins partiellement par la surface d'appui de lame de godet (26) ou par la plaque d'appui (15), respectivement.

9. Ensemble de réception (1) selon l'une des revendications précédentes,
**caractérisé en ce que** l'ouverture de réception (13) présente un axe longitudinal d'ouverture (18) le long duquel la tige de réception (12) peut être insérée dans l'ouverture de réception (13), les surfaces d'appui (16) du corps de réception (14) et la surface d'appui (17) de la plaque d'appui (15) ou la surface d'appui de lame de godet (26) étant orientées vers l'axe longitudinal d'ouverture (18) ; et/ou
**caractérisé en ce que** le corps de réception (14) présente un côté d'embouchure (19) par lequel la dent d'excavatrice (10) est/peut être insérée dans le logement (2) pour l'agencement de la tige de réception (12), les surfaces d'appui (16, 17) convergent l'une vers l'autre à une distance croissante du côté d'embouchure (19) le long de l'axe longitudinal d'ouverture (18) de l'ouverture de réception (13) de telle sorte qu'elles constituent les surfaces d'une pyramide à trois côtés ou, en coupe transversale, un trapèze quadrangulaire, en particulier un quadrilatère avec un côté supérieur plat.

10. Procédé de formation d'un ensemble de réception (1) d'une dent d'excavatrice (10), présentant un logement (2) destiné à être disposé sur une lame de godet (22) d'un godet d'une excavatrice à godets, la dent d'excavatrice (10) présentant une tête de dent (11) et une tige de réception (12) adjacente à la tête de dent (11), et le logement (2) présentant une ouverture de réception (13) pour recevoir la tige de réception (12), et un godet présentant une/la lame de godet (22) avec une surface d'appui de lame de godet (26), et le procédé comprenant au moins les étapes suivantes consistant à :
- créer deux surfaces d'appui (16) espacées et inclinées l'une par rapport à l'autre dans une zone intérieure du corps de réception en forme de U (14), laquelle délimite l'ouverture de réception (13),
- disposer le corps de réception (14) sur la surface d'appui de lame de godet (26) de telle sorte qu'un côté d'ouverture de la forme en U du corps de réception (14) soit fermé au moins partiellement par la surface d'appui de lame de godet (26) et que les trois surfaces d'appui (16, 26) constituent une configuration triangulaire les unes par rapport aux autres.

11. Procédé selon la revendication de procédé précédente,
caractérisé les étapes consistant à :
- fournir une plaque d'appui (15) avec une autre surface d'appui (17) sur la surface d'appui de lame de godet (26),
- disposer la plaque d'appui (15) sur le corps de réception (14) de telle sorte qu'un côté d'ouverture de la forme en U du corps de réception (14) soit fermé au moins partiellement par la plaque d'appui (15) et que les trois surfaces d'appui (16, 17) constituent une configuration triangulaire les unes par rapport aux autres.

12. Procédé selon l'une des revendications de procédé précédentes,
**caractérisé en ce que** le corps de réception (14) est soudé à la plaque d'appui (15) ou à la surface d'appui de lame de godet (26), un corps de référence ayant la forme de la tige de réception (12) étant placé dans l'ouverture de réception (13) pour le positionnement du corps de réception (14) sur la plaque d'appui (15) ou sur la surface d'appui de lame de godet (26).

13. Procédé selon l'une des revendications de procédé précédentes,
**caractérisé en ce que** les deux surfaces d'appui (16) inclinées l'une par rapport à l'autre sont disposées chacune entre des surfaces de tige de réception (12.1) opposées et entre une surface frontale (12.2) disposée à l'opposé de la surface d'appui de lame de godet (26).

14. Procédé selon l'une des revendications de procédé précédentes,
**caractérisé en ce que** les deux surfaces d'appui (16) inclinées l'une par rapport à l'autre sont disposées avec des surfaces de tige de réception (12.1) opposées selon un angle respectif dans la plage de 125 à 145° ; et/ou
**caractérisé en ce que** les deux surfaces d'appui (16) inclinées l'une par rapport à l'autre sont disposées avec une/la surface frontale (12.2) disposée à l'opposé de la surface d'appui de lame de godet (26) selon un angle respectif dans la plage de 125 à 145°.
